# EUROPÄISCHE PATENTSCHRIFT

(11) **EP 0 468 091 B1**
(45) Veröffentlichungstag und Bekanntmachung des Hinweises auf die Patenterteilung: **26.10.1994**
(21) Anmeldenummer: 90122115.0
(22) Anmeldetag: 20.11.1990
(51) Int. Cl.: F24F 13/068

(54) **Verfahren zum Herstellen und Montieren von Luftauslässen**
Method for the manufacture and installation of air outlets
Méthode pour la fabrication et l'installation de sorties d'air

(30) Priorität: 21.07.1990 DE 4023227
(43) Veröffentlichungstag der Anmeldung: 29.01.1992
(73) Patentinhaber: SCHAKO METALLWARENFABRIK FERDINAND SCHAD KG, 78600 Kolbingen (DE)
(72) Erfinder: Müller, Gottfried, W-7201 Kolbingen (DE); Hipp, Paul, W-7201 Kolbingen (DE)
(74) Vertreter: Weiss, Peter, Dr. rer.nat.

(56) Entgegenhaltungen:
- CH-A- 451 454
- DE-A- 3 605 539
- US-A- 4 316 406

## Beschreibung

Die Erfindung betrifft einen Qellauslaß aus einem runden oder eckigen Rahmenrohr mit zumindest einem Quellauslaß-Gitter, sowie ein verfahren zu seiner Herstellung.

Unter Quellauslässen werden solche Luftzuführelemente verstanden, welche in der Regel aus einem runden oder eckigen Zuführrohr bestehen, in deren Wand normalerweise einfache Lamellen oder Schlitzgitter eingesetzt sind. Derartige Rohre werden beispielsweise auch von einer Decke bis zum Fußboden gezogen, so daß dieser Fußboden selbst den Abschluß des Zuführsystems bildet. Der Rückstau von Luft bewirkt dann den Austritt der Zuluft durch die entsprechenden Schlitz- oder Lamellengitter in einen Raum.

Bislang werden derartige Quellauslässe in runder, halbrunder oder anderer Ausführung gefertigt, wobei die Teile sehr große Abmessungen aufweisen. Quellauslässe besitzen mitunter einen Durchmesser von 1.250 mm und 2.000 mm Höhe. Es ist verständlich, daß sowohl bei der Fertigung wie auch der Montage hier erhebliche Probleme auftreten. Das größte Problem ist der Versand derartiger Quellauslässe, wobei insbesondere die Sperrigkeit diesen Versand verteuert und erschwert.

Aus der DE-A 36 05 539 ist beispielsweise eine Vorrichtung zum Zuführen eines weitgehend gleichmäßigen Luftstromes in einen Raum mit einem Lochblech bekannt, vor den ein Tuch aus einem Feingewebe angeordnet ist. Dieses Tuch hat eine vergleichmäßigte Wirkung auf den durch das Lochblech austretenden Luftstrom. Ein derartiges Lochblech zusammen mit dem Tuch ist in eine Nut eines Rahmens eingesetzt und bildet kein selbständiges Einbauteil. Ferner trifft hier der Luftstrom direkt auf die Rückseite des Lochbleches auf, so daß es auf der Austrittseite des Lochbleches zu starken Turbulenzen kommt. Diese Turbulenzen müssen durch das Tuch vergleichmäßigt werden. Für eine Umlenkung eines Luftstromes aus einer Förderrichtung innerhalb eines Rahmenrohres durch ein in Förderrichtung angeordnetes Lochblech ist diese Vorrichtung ungeeignet.

Der Erfinder hat sich zum Ziel gesetzt, den Quellauslaß sowohl das Herstellen wie auch das Montieren derartiger Luftauslässe zu verbessern und insbesondere zu verbilligen.

Zur Lösung dieser Aufgabe führt, daß das Quellauslaß-Gitter aus einem mit einem Abdeckrahmen verbundenen Lochblech und einem Gleichrichter besteht, welcher aus einer mit Querschlitzen versehenen Rückwand mit einem davon abgekanteten Seitenstreifen und Deckstreifen besteht, über die die Rückwand zu dem Lochblech mit Abstand gehalten und verbunden ist.

Der wesentliche Vorteil der Erfindung liegt darin, daß jetzt nicht mehr ganze Quellauslässe in den oben genannten Abmessungen verschickt werden müssen, sondern daß beispielsweise Lüftungsrohre für vorhandene Lüftungskanäle entweder in eckiger oder runder Form auf die gewünschte Distanz zum Fußboden heruntergezogen werden und aus diesen Lüftungskanälen bzw. Rahmenrohren entsprechende Öffnungen ausgeschnitten werden, in die dann die Standard-Quellauslaß-Gitter eingesetzt werden.

Wesentlich ist dabei, daß das Quellauslaß-Gitter aus einem Lochblech und einem Gleichrichter vorgefertigt wird. Da das Loch von einem Abdeckrahmen umgeben sein sollte, hat es sich als günstig erwiesen, von dem Lochblech den entsprechenden Abdeckrahmen abzukanten.

Dabei kann es sich um einen ganz oder teilweise umlaufenden Abdeckrahmen handeln. Bei der Montage dient dieser Abdeckrahmen zur Festlegung des Quellauslaß-Gitters an dem Rahmenrohr, wobei die Festlegung durch Nieten oder Schrauben erfolgt.

Zur Herstellung des Gleichrichters werden aus einer Rückwand Querschlitze ausgestanzt, wobei die Stanzung dann so erfolgt, daß gleich aus den Querschlitzen ausgebogene Lamellen als Gleichrichter stehenbleiben. Dies vereinfacht die Herstellung wesentlich. Von der Rückwand werden dann Seitenstreifen bzw. obere und untere Deckstreifen abgekantet, über die der Gleichrichter mit dem Abdeckrahmen oder dem Lochblech zu einem gesamten Quellauslaß-Gitter verbunden wird. Die Verbindung kann durch Nieten, Schweißen, Kleben od. dgl. erfolgen.

Auf diese Weise lassen sich insbesondere Quellauslaß-Gitter mit einer Höhe von 65 mm, 115 mm, 215 mm und 315 mm sowie einer Länge von 425 mm, 625 mm, 825 mm, 1025 mm und 1225 mm herstellen. Selbstverständlich sind auch Zwischengrößen denkbar.

Diese Quellauslaß-Gitter lassen sich dann direkt in runde oder eckige Rahmenrohre einsetzen, wobei in der Regel eine Mehrzahl solcher Quellauslaß-Gitter Anwendung findet. Hat z.B. ein Rahmenrohr einen größeren Durchmesser, z.B. 1250 mm, so können mehrere Quellauslaß-Gitter (4 bis 8 Stück) aufeinanderfolgend bzw. radial eingesetzt werden. Je nach Wunsch kann durch den Einsatz entsprechender Quellauslaß-Gitter die Luftstrahlführung beeinflußt werden, beispielsweise von einem Rundstrahl bis hin zu einem in einer einzelnen Richtung gerichteten Strahl.

Ggfs. können an den Lamellen noch schmale Stege angebracht sein, welche der Stabilisierung und Erhöhung des Festwiderstandes dienen. Dadurch wird die Zuluft im Lüftungskanal gleichmäßig verteilt und eine Vergleichmäßigung des Austritts der Zuluft erreicht.

Ferner ist es auch möglich, hinter das Lochblech eine Filtermatte einzusetzen, welche nicht nur der Luftfilterung, sondern auch einer zusätzlichen Gleichrichtung dient.

Im Rahmen der Erfindung liegt ebenfalls, daß der Gleichrichter nicht als gleichmäßiger rechteckiger Kasten ausgebildet ist, sondern eine Steigung von einem oberen Deckstreifen zu einem unteren Deckstreifen aufweist. Dies wird durch eine entsprechende unterschiedliche Breite der Deckstreifen gewährleistet. Dadurch entsteht eine gewisse Querschnittsverengung im Inneren des Rahmenrohres, so daß die Luft etwas gestaut wird und der Austritt der Zuluft durch die Rückwand bzw. das Lochblech erleichtert ist.

Die Quellauslaß-Gitter können aus Aluminium, Kunststoff od. dgl. hergestellt sein oder in verzinkter Ausfertigung geliefert werden. Es besteht aber auch die Möglichkeit, sie nach Montage anschließend zu lackieren.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Figur 1: eine Draufsicht auf ein erfindungsgemäßes Quellauslaß-Gitter;
- Figur 2: einen Längsschnitt durch das Quellauslaß-Gitter gemäß Figur 1 entlang Linie II-II;
- Figur 3: Stirnansichten von zwei Ausführungsbeispielen von Quellauslaß-Gittern;
- Figur 4: einen Längsschnitt durch ein weiteres Ausführungsbeispiel eines Quellauslaß-Gitters entsprechend Figur 1 und 2;
- Figur 5: eine Stirnansicht von zwei Ausführungsbeispielen eines Quellauslaß-Gitters entsprechend Figur 4;
- Figur 6: einen Querschnitt bzw. eine Innenansicht eines Quellauslasses;
- Figuren 7 bis 9: Querschnitte bzw. Innenansichten von weiteren Ausführungsbeispielen von Quellauslässen.

Gemäß den Figuren 6 bis 9 besteht ein erfindungsgemäßer Quellauslaß Q1 - Q4 aus einem runden oder rechteckigen Rahmenrohr 1 bzw. 2, welche jeweils einen Innenraum I umschließen. Nicht gezeigt sind diese Rohre mit entsprechenden Luftzuführungssystemen verbunden. Zum Auslassen von Zuluft in einen Raum sind Quellauslaß-Gitter 3a - 3d vorgesehen, welche in die entsprechenden Rahmenrohre 1 bzw. 2 eingesetzt sind.

Dabei schlägt ein Abdeckrahmen 4a bzw. 4b von außen her an das Rahmenrohr 1 bzw. 2 an.

Gemäß Figur 1 umschließt der Abdeckrahmen 4 ein Lochblech 5. Im Abdeckrahmen 4 sind Löcher 6 zur Aufnahme von beispielsweise Nieten erkennbar, mit denen der Abdeckrahmen 4 mit dem Rahmenrohr 1 bzw. 2 verbunden ist.

Gemäß Figur 3 kann das Lochblech 5b und der Abdeckrahmen 4b plan ausgebildet sein, wie dies die untere Abbildung in Figur 3 zeigt. In der oberen Abbildung ist allerdings zu erkennen, daß das Lochblech 5a auch eine dem Rahmenrohr 1 nachempfundene Krümmung aufweisen kann. Entsprechend sind dann auch die Stirnkanten des Abdeckrahmens 4a gekrümmt. Die Seitenstreifen des Abdeckrahmens 4a bleiben dagegen langgestreckt.

Vom Innenraum I her ist an den Abdeckrahmen 4 bzw. das Lochblech 5 ein Gleichrichter 7 angesetzt. Dieser Gleichrichter 7 besteht aus einem umlaufenden Rahmen mit Seitenstreifen 8 und einem oberen Deckstreifen 9 sowie einem unteren Deckstreifen 10. Wie in Figur 3 erkennbar, paßt sich der obere Deckstreifen und der untere Deckstreifen 9 bzw. 10 selbstverständlich der Krümmung des Lochblechs 5a an.

Seitenstreifen 8 sowie Deckstreifen 9 und 10 sind von einer Rückwand 11 abgekantet, welche Querschlitze 12 besitzt. Diese sind besonders gut in Figur 5 erkennbar. Den Querschlitzen 12 sind nach innen, d.h. in dem Bereich des umlaufenden Rahmens Lamellen 13 zugeordnet, welche insbesondere der Gleichrichtung der Luftströmung dienen.

In dem Ausführungsbeispiel gemäß den Figuren 4 und 5 ist erkennbar, daß ein unterer Deckstreifen 10a breiter ausgebildet ist als der obere Deckstreifen 9. Hierdurch ergibt sich eine gewisse Anstellung der Lamellen 13 gegenüber dem Lochblech 5, so daß eine schräg gerichtete Luftströmung aus dem Lochblech 5 austreten kann. Des weiteren verengt sich der Querschnitt des Innenraumes I durch ein derartiges Quellauslaß-Gitter 3b bzw. 3d, so daß ein gewisser Luftstau entsteht und die Luft durch die Querschlitze 12 gedrückt wird. Dies kann zu einer Verbesserung der Luftführung beitragen.

Erfindungsgemäß soll es noch möglich sein, vor das Lochblech 5 eine Filtermatte 14 einzusetzen, wie dies beispielhaft nur in Figur 4 angedeutet ist. Diese Filtermatte 14 dient sowohl der Luftfilterung als auch einer zusätzlichen Gleichrichtung. Aus technischen Erfordernissen ist dies jedoch nicht unbedingt notwendig.

Derartige Quellauslaß-Gitter 3 können direkt in runde oder eckige Rahmenrohre 1 bzw. 2 eingesetzt werden, wobei an den Einsatz mehrerer Quellauslaß-Gitter 3 gedacht ist, wie dies insbesondere in Figur 6-9 dargestellt wird. Es können auch eine Vielzahl derartiger Quellauslaß-Gitter 3 in Längsrichtung der Rahmenrohre 1 bzw. 2 aufeinanderfolgend angeordnet werden. Ihre Anordnung kann ferner so erfolgen, daß ein Luftstrahl nach einer Seite oder rundherum austritt, so daß eine Rundstrahlung erreicht wird. Es kann aber auch genügen, wenn die Strahlung durch die entsprechende Anordnung der Quellauslaß-Gitter 3 nur halbrund erfolgt.

Die Herstellung und Montage derartiger Quellauslässe Q erfolgt folgendermaßen:

Das Quellauslaß-Gitter 3 besteht bevorzugt aus zwei Teilen, nämlich einmal dem Lochblech 5 mit Abdeckrahmen 4 sowie zum zweiten aus dem Gleichrichter 7. Lochblech 5 und Abdeckrahmen 4 sind bevorzugt aus einem Stück geformt, wobei ein Ausstanzen der Löcher des Lochblechs 5 erfolgt und ein Abkanten des Abdeckrahmens 4. Aus dem Abdeckrahmen 4 werden die entsprechenden Löcher 6 für die Befestigungsmittel an den Rahmenrohren 1 bzw. 2 erzeugt.

Auch der Gleichrichter 7 wird aus einem Stück hergestellt. Hierzu werden aus der Rückwand 11 die Querschlitze 12 gestanzt, was dadurch geschieht, daß die Stanzung so erfolgt, daß gleichzeitig die Lamellen 13 nach hinten abgebogen werden können. Zur Stabilisierung und zur Erhöhung des Festwiderstandes sind an den Lamellen 13 noch schmale Stege 15 angebracht, wie dies in Figur 2 nur angedeutet ist. Dadurch wird die Zuluft über die gesamte Gitterfläche gleichmäßig verteilt.

Von der Rückwand 11 werden die entsprechenden Seitenstreifen 8 sowie oberen Deckstreifen 9 und unteren Deckstreifen 10 abgekantet, so daß nunmehr der Gleichrichter 7 auf das Lochblech 5 bzw. den Abdeckrahmen 4 aufgesetzt werden kann. Dort wird er entweder angeschraubt, angenietet oder angeklebt.

Bei der Montage eines Quellauslasses werden die vorhandenen Lüftungskanäle bzw. deren Rahmenrohre 1 und 2 auf die gewünschte Distanz zum Fußboden heruntergezogen. Aus diesen Rahmenrohren 1 bzw. 2 müssen dann nur entsprechend den Maßen der Quellauslaß-Gitter 3 Öffnungen ausgeschnitten werden, in die eben diese Quellauslaß-Gitter 3 eingesetzt werden. Die Festlegung der Quellauslaß-Gitter 3 erfolgt beispielsweise durch entsprechende Nieten, welche die Löcher 6 durchdringen. Ferner können die Gitter 3 auch mittels traversen Balken in die runden bzw. eckigen Rahmenrohre 1 bzw. 2 eingesetzt werden.

## Patentansprüche

1. Quellauslaß aus einem runden oder eckigen Rahmenrohr (1, 2) mit zumindest einem Quellauslaß-Gitter (3),
dadurch gekennzeichnet,
daß das Quellauslaß-Gitter (3) aus einem mit einem Abdeckrahmen (4) verbundenen Lochblech (5) und einem Gleichrichter (7) besteht, welcher aus einer mit Querschlitzen (12) versehenen Rückwand (11) mit einem davon abgekanteten Seitenstreifen (8) und Deckstreifen (9, 10) besteht, über die die Rückwand (11) zu dem Lochblech (5) mit Abstand gehalten und verbunden ist.

2. Quellauslaß nach Anspruch 1, dadurch gekennzeichnet, daß den Querschlitzen (12) von der Rückwand (11) abstehende, gegen das Lochblech (5) gerichtete Lamellen (13) zugeordnet sind.

3. Quellauslaß nach Anspruch 2, dadurch gekennzeichnet, daß an den Lamellen (13) schmale Stege (15) angebracht sind.

4. Quellauslaß nach wenigstens einem der Ansprüche 1 bis 3, dadurch gekennzeichnet, daß der untere Deckstreifen (10) breiter ist als der obere Deckstreifen (9).

5. Quellauslaß nach wenigstens einem der Ansprüche 1 bis 4, dadurch gekennzeichnet, daß an dem Lochblech (5) auf der dem Gleichrichter (7) zugewandten Seite eine Filtermatte (14) eingesetzt ist.

6. Verfahren zum Herstellen und Montieren von Quellauslässen nach wenigstens einem der Ansprüche 1 bis 5, dadurch gekennzeichnet, daß ein Lochblech (5) und ein Gleichrichter (3) zu einem Quellauslaß-Gitter (3) verbunden werden, wobei zur Herstellung des Gleichrichters (3) in eine Rückwand (11) Querschlitzen (12) eingebracht und von dieser Rückwand (11) Seitenstreifen (8) und Deckstreifen (9, 10) abgekantet werden, die die Rückwand (11) mit Abstand zu dem Lochblech (5) halten, und daß dieses Quellauslaß-Gitter in eine in dem Rahmenrohr (1, 2) ausgeschnittene, den Dimensionen des Quellauslaß-Gitters (3) entsprechende Öffnung eingesetzt und an dem Rahmenrohr (1, 2) mit einem das Lochblech (5) zumindest teilweise umschließenden Abdeckrahmen (4) befestigt wird, wobei der Abdeckrahmen (4) außen dem Rahmenrohr (1, 2) anliegt und der Gleichrichter (7) in den Innenraum (I) des Rahmenrohre (1, 2) eingreift.

7. Verfahren nach Anspruch 6, dadurch gekennzeichnet, daß zur Herstellung des Gleichrichters (7) die Querschlitze (12) ausgestanzt werden, wobei die Stanzung so erfolgt, daß aus den Querschlitzen (12) ausgebogene Lamellen (13) als Gleichrichter stehenbleiben.

## Claims

1. Air outlet consisting of a round or angular framing tube (1, 2) with at least one air outlet grid (3), characterised in that the air outlet grid (3) consists of a perforated plate (5) connected to a covering frame (4) and a rectifier (7) consisting of a rear wall (11) provided with transverse slots (12) with a lateral strip (8) which is angled from it and covering strips (9, 10) by means of which the rear wall (11) is spaced and connected to the perforated plate (5).

2. Air outlet according to Claim 1, characterised in that the transverse slots (12) are allocated slats (13) which project from the rear wall (11) and are directed toward the perforated plate (5).

3. Air outlet according to Claim 2, characterised in that narrow webs (15) are arranged on the slats (13).

4. Air outlet according to at least one of Claims 1 to 3, characterised in that the lower covering strip (10) is wider than the upper covering strip (9).

5. Air outlet according to at least one of Claims 1 to 4, characterised in that a filter mat (14) is inserted on the perforated plate (5) on the side facing the rectifier (7).

6. Process for the production and installation of air outlets according to at least one of Claims 1 to 5, characterised in that a perforated plate (5) and a rectifier (3) are connected to form an air outlet grid (3), wherein transverse slots (12) are introduced into a rear wall (11) for producing the rectifier (3) and lateral strips (8) and covering strips (9, 10) which keep the rear wall (11) spaced from the perforated plate (5) are angled from this rear wall (11) and in that this air outlet grid is inserted into an orifice cut out in the framing tube (1, 2) and corresponding to the dimensions of the air outlet grid (3) and is fastened on the framing tube (1, 2) by a covering frame (4) at least partially surrounding the perforated plate (5), wherein the covering frame (4) rests externally on the framing tube (1, 2) and the rectifier (7) engages in the interior (I) of the framing tube (1, 2).

7. Process according to Claim 6, characterised in that the transverse slots (12) are punched out to produce the rectifier (7), punching being carried out such that slats (13) bent from the transverse slots (12) remain as rectifiers.

## Revendications

1. Bouche de soufflage montée sur un cadre en gaine tubulaire circulaire ou polygonale et portant au moins une grille de soufflage, caractérisée en ce que cette grille (3) comprend une tôle perforée (5) associée à un cadre de recouvrement (4), ainsi gu'un redresseur (7) constitué d'une paroi arrière (11) percée de fentes (12) et dont les bords latéraux (8), supérieur et inférieur (9, 10) sont rabattus de manière à relier la paroi arrière (1) à la tôle perforée (5), avec un certain espacement.

2. Bouche de soufflage selon la revendication 1, caractérisée en ce que des lamelles (13) associées aux fentes transversales (12), partent de la paroi arrière (11) en direction de la tôle perforée (5).

3. Bouche de soufflage selon la revendication 2, caractérisée en ce que des barrettes étroites (15) sont montées sur les lamelles (13).

4. Bouche de soufflage selon au moins une des revendications 1 à 3, caractérisée en ce que le bord de recouvrement inférieur (10) est plus large que le bord de recouvrement supérieur (9).

5. Bouche de soufflage selon au moins une des revendications 1 à 4, caractérisée en ce gu'une natte filtrante (14) est placée sur la face de la tôle perforée (5) en regard du redresseur (7).

6. Procédé de fabrication et de montage selon au moins une des revendications 1 à 5, caractérisé en ce que l'on assemble une tôle perforée (5) et un redresseur (7) à une grille de la bouche de soufflage (3) et que tandis que pour réaliser le redresseur (7) on place les fentes transversales (12) dans une paroi arrière (11) dont on rabat les bords latéraux (8), supérieur et inférieur (9, 10) qui maintiennent son espacement par rapport à la tôle perforée (5), on place cette grille dans une découpe pratiquée dans la gaine (1, 2) aux dimensions de la grille et on la fixe à cette gaine au moyen d'un cadre de recouvrement (4) entourant au moins partiellement la tôle perforée (5) de manière que le cadre soit appliqué sur la gaine (1, 2) et que le redresseur (7) soit logé à l'intérieur (I) de la gaine (1, 2).

7. Procédé selon la revendication 6, caractérisé en ce que pour fabriquer le redresseur (7), on réalise les fentes transversales (12) par une opération d'estampage à la suite de laquelle les lamelles formées par rabattement à partir des fentes (12) constituant le redresseur.
